# EUROPÄISCHE PATENTSCHRIFT

(11) **EP 3 657 116 B1**
(45) Veröffentlichungstag und Bekanntmachung des Hinweises auf die Patenterteilung: **08.06.2022**
(21) Anmeldenummer: 18203396.9
(22) Anmeldetag: 30.10.2018
(51) Int. Cl.: F28D 1/03, F28F 3/14, F28D 9/00, B21D 53/04, B21D 26/02

(54) **VERFAHREN ZUM HERSTELLEN EINES WÄRMETAUSCHERS UND WÄRMETAUSCHER**
METHOD OF PRODUCING A HEAT EXCHANGER AND HEAT EXCHANGER
PROCÉDÉ DE FABRICATION D'UN ÉCHANGEUR DE CHALEUR ET ÉCHANGEUR DE CHALEUR

(43) Veröffentlichungstag der Anmeldung: 27.05.2020
(73) Patentinhaber: Cadro Industrial GmbH & Co. KG, 89522 Heidenheim (DE)
(72) Erfinder: Botsch, Brigitte, 35282 Rauschenberg (DE); Hallmen, Adolf Michael, 89522 Heidenheim (DE)
(74) Vertreter: Bird & Bird LLP

(56) Entgegenhaltungen:
- EP-A1- 3 190 359
- CH-A- 476 536
- DE-A1-102016 005 999
- GB-A- 1 116 620
- JP-A- 2002 372 391
- US-A- 3 590 917
- US-A1- 2014 076 527

## Beschreibung

Die vorliegende Erfindung betrifft Verfahren zum Herstellen eines Wärmetauschers und einen Wärmetauscher. Der Erfindung ist nachfolgend im Zusammenhang mit einem Kraftfahrzeug beschrieben, bietet Vorteile aber auch bei einem stationären Einsatz des Wärmetauschers.

Der Anmelderin ist ein Verfahren zum Herstellen eines im Wesentlichen plattenförmigen Wärmetauschers bekannt, bei welchem zwei Schalen abschnittweise miteinander verlötet werden. Dabei werden die Schalen mit einem Flussmittel entsprechend chemisch vorbehandelt. Die Schalen sind zu erwärmen und ein Lot ist geeignet zuzugeben.

Ein Verfahren zur Herstellung eines Plattenwärmetauschers mit geklebten Verbindungen gemäß dem Oberbegriff von Anspruch 1 sowie ein damit hergestellter Wärmetauscher gemäß dem Oberbegriff von Anspruch 14 sind aus dem Dokument US 3 590 917 A bekannt.

### Aufgabe und Lösung

Das Verfahren ist mitunter als zu aufwendig erachtet worden.

Eine zugrundeliegende Aufgabe besteht darin, ein weniger aufwendiges, Verfahren zum Herstellen eines im Wesentlichen plattenförmigen Wärmetauschers zur Verfügung zu stellen.

Die Aufgabe wird mit einem nicht erfindungsgemäßen Verfahren gemäß einem ersten Aspekt sowie erfindungsgemäß mit einem weiteren Verfahren nach Anspruch 1 (zweiter Aspekt) und einem Wärmetausche entsprechend Anspruch 14 (dritter Aspekt) gelöst.

Das nicht erfindungsgemäße Verfahren entsprechend dem ersten Aspekt dient zum Herstellen eines Wärmetauschers, insbesondere ausgestaltet für ein Kraftfahrzeug, und weist die Schritte auf:
- S1: Auftragen eines Klebstoffstreifens auf ein erstes Plattenelement, insbesondere auf einen zweiten Oberflächenbereich des ersten Plattenelements, worauf der Klebstoffstreifen einen ersten Oberflächenbereich des ersten Plattenelements berandet oder umschließt, und Anlegen eines zweiten Plattenelements an den Klebstoffstreifen,
- S2: Aushärten des Klebstoffstreifens, worauf eine Baugruppe gebildet ist, wobei der erste Oberflächenbereich, das zweite Plattenelement und den Klebstoffstreifen gemeinsam einen Hohlraum der Baugruppe begrenzen, der durch einen Fluideinlass des ersten oder zweiten Plattenelements zugänglich ist,
- S3: Aufnehmen der Baugruppe in einer Form,
- S4: Innenhochdruckumformen der Baugruppe mit Anlegen eines Überdrucks an den Fluideinlass, wobei der Hohlraum gebildet wird, insbesondere wobei eine längliche Vertiefung in das erste und/oder zweite Plattenelement eingebracht wird,
wobei der Hohlraum als ein Fluidkanal zum Führen eines Temperiermittels ausgebildet und ausgestaltet ist.

Das erfindungsgemäße Verfahren entsprechend dem zweiten Aspekt dient ebenfalls zum Herstellen eines Wärmetauschers, insbesondere ausgestaltet für ein Kraftfahrzeug, und weist die Schritte auf:
- S11: Vorbereiten eines zweiten Plattenelements mit einer länglichen Vertiefung, welche zum Begrenzen eines Fluidkanals ausgestaltet ist, und Bereitstellen eines ersten Plattenelements,
- S12: Auftragen eines Klebstoffstreifens, insbesondere auf einen zweiten Oberflächenbereich eines der Plattenelemente, derart, dass dieser die längliche Vertiefung oder einen ersten Oberflächenbereich des ersten Plattenelements berandet oder umschließt, wobei der erste Oberflächenbereich angeordnet und ausgestaltet ist, der länglichen Vertiefung gegenüber zu liegen, wenn die beiden Plattenelemente zusammengelegt sind,
- S13: Zusammenlegen der beiden Plattenelemente, worauf der Klebstoffstreifen die längliche Vertiefung und/oder den ersten Oberflächenbereich berandet bzw. umschließt,
- S14: Aushärten des Klebstoffstreifens, worauf eine Baugruppe, welche einem Hohlraum aufweist, gebildet ist,
wobei der Hohlraum mit der länglichen Vertiefung, dem ersten Oberflächenbereich und dem Klebstoffstreifen begrenzt ist, und der Hohlraum als ein Fluidkanal zum Führen eines Temperiermittels ausgestaltet ist.

Nach Schritt S13 erstreckt die längliche Vertiefung sich weg von dem ersten Plattenelement in die Umgebung und der Klebstoffstreifen ist zwischen den beiden Plattenelementen angeordnet.

Mit den genannten Verfahren kann vorteilhaft auf die chemische Vorbehandlung der zu verbindenden ersten und zweiten Plattenelemente mit einem Flussmittel verzichtet werden. Dadurch kann der Aufwand für das Herstellen des Wärmetauschers verringert sein. Ferner kann der Energiebedarf verringert sein, insbesondere weil auf ein Erwärmen der Plattenelemente bis zu einer Löttemperatur verzichtet werden kann.

Der Wärmetauscher nach dem dritten Aspekt ist für ein Kraftfahrzeug ausgestaltet, ist insbesondere nach einem der zuvor beschriebenen Verfahren hergestellt, und weist ein erstes Plattenelement, ein zweites Plattenelement mit einer länglichen Vertiefung und einen Klebstoffstreifen auf. Der Klebstoffstreifen ist zwischen den beiden Plattenelementen und die Vertiefung berandend oder umschließend angeordnet. Ein Hohlraum des Wärmetauschers ist mit dem ersten Plattenelement, der länglichen Vertiefung und dem Klebstoffstreifen begrenzt. Der Hohlraum ist als ein Fluidkanal zum Führen eines Temperiermittels ausgestaltet. Weiter weist der Wärmetauscher einen Fluideinlass auf, der an einem der beiden Plattenelemente angeordnet ist und durch welchen der Fluidkanal zugänglich ist. Vorzugsweise ist der Hohlraum des Wärmetauschers mit einem ersten Oberflächenbereich des ersten Plattenelements, der länglichen Vertiefung und dem Klebstoffstreifen begrenzt mit einem ersten Oberflächenbereich des ersten Plattenelements begrenzt, wobei der Klebstoffstreifen den ersten Oberflächenbereich berandet oder umschließt.

Der Wärmetauscher kann ohne eine chemische Vorbehandlung mit einem Flussmittel hergestellt sein. Dadurch kann der Herstellungsaufwand verringert sein.

Unter einem Plattenelement ist im Sinne der Erfindung ein dünnwandiger Körper zu verstehen, der mit einem weiteren solchen Plattenelement verbunden werden und welcher abschnittsweise einen Fluidkanal des übergeordneten Wärmetauschers begrenzen kann. Das Plattenelement kann ein Metall aufweisen, insbesondere Aluminium, Kupfer und/oder Stahl. Es kann als Metallblech ausgebildet sein. Vorliegend weist der Wärmetauscher wenigstens zwei dieser Plattenelemente auf. Das Plattenelement kann sich entlang einer Plattenebene erstrecken.

Unter einem Klebstoffstreifen ist im Sinne der Erfindung ein streifenförmig aufzutragender oder aufgetragener Klebstoff zu verstehen, welcher der stoffschlüssigen Verbindung zweiter vorgenannter Plattenelemente dient. Der aufgetragene oder ausgehärtete Klebstoffstreifen kann eine Breite B aufweisen.

Unter einem Fluidkanal ist im Sinne der Erfindung ein Kanal zu verstehen, welcher ein zu kühlendes oder zu erwärmendes Temperiermittel führen kann. Das im Fluidkanal geführte Temperiermittel kann mit der Umgebung Wärmeenergie austauschen. Der Fluidkanal kann sich entlang einer Längsachse A erstrecken. Die Längsachse kann mehrere geradlinige Abschnitte aufweisen. Zwei dieser geradlinigen Abschnitte können mit einem gekrümmten Abschnitt verbunden sein. Der Fluidkanal kann eine Querschnittsfläche Q aufweisen, wenigstens entlang eines Abschnitts S.

Unter einem ersten Oberflächenbereich ist im Sinne der Erfindung ein Bereich einer Oberfläche eines der Plattenelemente zu verstehen, wobei der erste Oberflächenbereich ausgestaltet ist, zum Begrenzen des Fluidkanals beizutragen bzw. diesen Fluidkanal zu begrenzen, insbesondere nach Abschluss des Herstellverfahrens.

Unter einem zweiten Oberflächenbereich ist im Sinne der Erfindung ein Bereich der Oberfläche eines der Plattenelemente zu verstehen, der den Klebstoffstreifen abstützen kann und an den ersten Oberflächenbereich angrenzen kann.

Der Wärmetauscher kann sich entlang einer Hauptebene erstrecken. Die Hauptebene kann parallel zu der Plattenebene des ersten und/oder zweiten Plattenelements angeordnet sein.

### Bevorzugte Ausführungsformen

Ohne gegenteiligen Hinweis können die nachfolgend erläuterten Ausführungsformen vorteilhaft miteinander kombiniert werden.

Eine bevorzugte Ausführungsform weist den folgenden Schritt S5 auf: Erwärmen der Baugruppe, insbesondere vor Schritt S4, insbesondere auf Raumtemperatur. Nach dem Erwärmen kann die Baugruppe eine Temperatur von wenigstens 150°C aufweisen. Nach Erwärmen der Baugruppe kann diese beim Innenhochdruckumformen mechanisch weniger belastet sein. Die Fließfähigkeit des Materials der Baugruppe kann verbessert sein.

Bei einer weiteren bevorzugten Ausführungsform ist die Form des Schritts S3 derart gestaltet, dass ein erster Abschnitt des Fluidkanals sich nach Schritt S4 aus dem ersten Plattenelement und ein zweiter Abschnitt des Fluidkanals sich aus dem zweiten Plattenelement in die Umgebung erstreckt. Die Form kann zwei Formteile aufweisen, welchen während Schritt S3 aneinander gelegt und nach Schritt S2 wieder getrennt werden. Eines oder beide Formteile weisen Ausnehmungen auf, in welche eines der Plattenelemente während Schritt S4 gedrängt wird bzw. verformt werden kann.

Vorzugsweise wird der Klebstoff, der mit Metallpartikeln gefüllt sein kann, während eines der Schritte S2, S14 mit Mikrowellen bestrahlt. Alternative können eines oder beide Plattenelemente induktiv beheizt werden. Eines oder beide Plattenelemente können mit Ultraschall beaufschlagt werden. Damit kann auf ein Erwärmen der Plattenelemente in einem Ofen verzichtet werden. Auch kann die zum Fügen der Plattenelemente erforderliche Energie geringer sein.

Nach einer bevorzugten Ausführungsform wird das erste Plattenelement ebenfalls mit einer länglichen Vertiefung vorbereitet, insbesondere vor Schritt S11. Dadurch kann der Wärmeaustausch mit der Umgebung verbessert sein.

Bei einer anderen bevorzugten Ausführungsform wird während Schritt S11 die längliche Vertiefung für den späteren Fluidkanal in das erste oder zweite Plattenelement gewalzt. Dazu kann ein länglicher Vorsprung sich aus einer Umfangsfläche einer während Schritt S11 verwendeten ersten Walze in deren Umgebung erstrecken. Dieser Vorsprung kann gerade und gekrümmte Abschnitte aufweisen und derart gestaltet sein, dass beim Walzen des zweiten Plattenelements eine mäanderförmige längliche Vertiefung mit geraden und gekrümmten Abschnitten erzeugt wird. Der Durchmesser der ersten Walze kann abhängig von den Radien der gekrümmten Abschnitte derart bemessen sein, dass der Vorsprung entlang einer geschlossenen Linie bzw. Kurve verläuft. Während Schritt S11 kann zunächst ein im Wesentlichen band- oder streifenförmiger Rohling erzeugt werden, von welchem das erste oder zweite Plattenelement abgelängt wird. So kann die Länge oder Oberfläche des Wärmetauschers an die Einsatzbedingungen angepasst werden. Die Herstellkosten für das Plattenelement können verringert sein.

Bei einer bevorzugten Ausführungsform wird während Schritt S1 oder S12 der Klebstoffstreifen mit einer Auftragseinrichtung, die entlang einer geschlossenen Bahnkurve entlang des ersten oder zweiten Plattenelements bewegt wird, auf dem Plattenelement aufgetragen wird, insbesondere auf einem zweiten Oberflächenbereich des Plattenelements. Die Auftragseinrichtung kann mit einem Roboterarm oder einer Vorrichtung entlang des ersten oder zweiten Plattenelements bewegt werden. Die geschlossene Bahnkurve kann außerhalb bzw. am Rand des zu bildenden Fluidkanals verlaufen. Die Bahnkurve kann abschnittweise mit einem Abstand von 0,5 mm bis 250 mm von der Längsachse des zu bildenden Fluidkanals verlaufen. Mit dieser Auftragsweise kann die Abdichtung des späteren Fluidkanals verbessert sein.

Zum Durchführen eines der erläuterten Verfahren kann eine Fertigungsvorrichtung verwendet werden, an welcher eine Auftragseinrichtung befestigt ist. Die Fertigungsvorrichtung kann oder einen in x- und y-Richtung verfahrbaren Tisch aufweisen, auf welchen das erste oder zweite Plattenelement während des Auftragens des Klebstoffstreifens abgestützt oder fixiert ist. Die Fertigungsvorrichtung kann einen Tisch aufweisen und kann ausgestaltet sein, die Auftragseinrichtung in x- und y-Richtung relativ zum Tisch bzw. zum dort positionierten Plattenelement zu verfahren. Die Fertigungsvorrichtung kann einen Roboterarm aufweisen, welcher die Auftragseinrichtung führen kann. Die Fertigungsvorrichtung kann über eine elektronische Steuerung und mit dieser signalverbundene Sensoren und Aktoren zum Verfahren der Auftragseinrichtung oder des Tisches verfügen. Die Fertigungsvorrichtung kann eine Dosiereinrichtung aufweisen, welche der Auftragseinrichtung Klebstoff zur Verfügung stellt, abhängig von der Relativgeschwindigkeit des Tisches bzgl. der Auftragseinrichtung.

Nach einer bevorzugten Ausführungsform wird während Schritt S1 oder S12 der Klebstoffstreifen mit einer zweiten Walze aufgetragen. Ein länglicher Vorsprung kann sich aus einer Umfangsfläche der zweiten Walze in deren Umgebung erstrecken.

Vorzugsweise wird der Klebstoffstreifen auf das erste oder zweite Plattenelement gedruckt. Besonders geeignet sind Tampondruck, Matrizendruck und Walzendruck. Alternativ kann der Klebstoff aufgesprüht werden. Ein Aufsprühen des Klebstoffs ist insbesondere bei großen Plattenelementen von Vorteil.

Eine weitere bevorzugte Ausführungsform weist den folgenden Schritt auf:
- S21: Erzeugen, insbesondere Stanzen, Treiben oder Walzen, einer Ausnehmung in das erste oder zweite Plattenelement, insbesondere vor Schritt S1 oder S13,
vorzugsweise aufweisend
- S22: Einpressen eines fluiddurchlässigen Stutzens in die Ausnehmung, worauf der Fluideinlass oder ein Fluidauslass gebildet ist, vorzugsweise vor Schritt S4 oder S14.

Die Ausnehmung kann während der Fertigung ein Zentriermittel oder beim Anbringen am Kraftfahrzeug ein Befestigungsmittel aufnehmen. Die Ausnehmung kann benachbart zu einem Rand des Plattenelements erzeugt werden. Eine Ausnehmung des ersten und eine Ausnehmung des zweiten Plattenelements können benachbart zueinander angeordnet sein oder können einander überschneiden, wenn die beiden Plattenelemente zusammengelegt sind.

Bei einer anderen bevorzugten Ausführungsform wird während Schritt S4 der Fluideinlass als ein fluiddurchlässiger Stutzen ausgeformt, vorzugsweise nach Schritt S21. Auch der Fluidauslass kann als ein fluiddurchlässiger Stutzen ausgeformt werden, insbesondere mittels Innenhochdruckumformung (IHU). Dadurch kann auf einen separaten Stutzen verzichtet werden. Der fluiddurchlässige Stutzen kann eine fluidleitende Verbindung des Fluidkanals mit einer Zuleitung insbesondere des Kraftfahrzeugs vereinfachen, durch welche das Temperiermittel mit dem Fluidkanal ausgetauscht werden kann. Die vorzugsweise zuvor erzeugte Ausnehmung kann das Anformen des fluiddurchlässigen Stutzens unterstützen. Ein freies Ende des ausgeformten Stutzens kann begradigt werden, um ein Verbinden mit der Zuleitung des Kraftfahrzeugs zu vereinfachen.

Eine weitere bevorzugte Ausführungsform weist den Schritt auf: Aktivieren eines zweiten Oberflächenbereichs des ersten Plattenelements oder des zweiten Plattenelements (S24), auf welchen der Klebstoffstreifen während Schritt S1 oder S12 aufgetragen wird. Das Aktivieren des zweiten Oberflächenbereichs kann durch Schleifen, Bestrahlen mit insbesondere siliziumhaltigen Partikeln, mit einem Plasma oder einer chemischen Aktivierung der Oberfläche erfolgen, insbesondere mit einer Säure oder Lauge, oder durch Phosphatieren, insbesondere abhängig von der Baugröße des Wärmetauschers. Dadurch kann die Dauerhaftigkeit der Klebverbindung bzw. des Wärmetauschers verbessert sein.

Nach einer bevorzugten Ausführungsform wird während Schritt S25 ein Einleger benachbart zu dem ersten Plattenelement oder zwischen den beiden Plattenelementen angeordnet. Der Einleger kann als ein Versteifungselement, ein Crashabsorber oder ein Fixierungselement ausgebildet sein. Wenn der Einleger als Crashabsorber ausgebildet ist, dann kann dieser platzsparend im Wärmetauscher bzw. zwischen den beiden Plattenelementen angeordnet werden. Der Einleger kann mit wenigstens einem oder mehreren der Plattenelemente verklebt sein. Dadurch kann der Wärmetauscher selbst mechanisch stabiler ausgebildet sein, kann am Kraftfahrzeug einfacher befestigt oder kann bei einem Unfall mehr Energie aufnehmen. Zumindest eines der Plattenelemente kann derart geformt werden, dass es gemeinsam mit dem Einleger wenigstens einen Abschnitt des Fluidkanals begrenzen kann, insbesondere einen der weiter unten beschriebenen geraden oder gekrümmten Abschnitte des Fluidkanals. Der Einleger kann einen rechteckigen, dreieckigen, vieleckigen, ovalen, kreisförmigen oder halbkreisförmigen Querschnitt aufweisen. Der Einleger kann Carbonfasern, Glasfasern, Stahl und/oder ein anderes Metall aufweisen. Vorzugsweise weist ein als Crashabsorber ausgebildeter Einleger Fasern, Stahl und eine Polymermatrix auf. Insbesondere bei einem dreieckigen, ovalen oder halbkreisförmigen Querschnitt des Einlegers ist eine geringere Umformung eines der Plattenelemente erfordert. Zumindest eines der Plattenelemente kann mittels mehrerer vorzugsweise parallel zueinander angeordneter Klebstoffstreifenabschnitte mit dem Einleger verbunden werden, sodass einer dieser Klebstoffstreifenabschnitte zwei insbesondere gerade Abschnitte eines der Fluidkanäle voneinander trennt. Dadurch kann der Wärmeaustausch mit der Umgebung verbessert sein.

Bei einer bevorzugten Ausführungsform wird der Fluidkanal mit geraden und gekrümmten Abschnitten ausgebildet. Zwei gerade Abschnitte können durch einen gekrümmten Abschnitt fluidleitend verbunden sein. Der Fluideinlass und der Fluidauslass können an entgegengesetzten Enden des Fluidkanals ausgebildet werden. Vorzugsweise wird der Fluidkanal mäanderförmig ausgebildet (Mäanderkanal). Dadurch kann die Oberfläche für einen Wärmeaustausch mit der Umgebung vergrößert sein.

Bei einer anderen bevorzugten Ausführungsform ist/wird für den Klebstoffstreifen ein Klebstoff aus der nachfolgenden Gruppe gewählt, welche beinhaltet Epoxidharz- Polyurethan-, Methacrylsäureester- und Acrylatklebstoffe, aufweisend eine oder zwei oder mehrere Komponenten, bei Raumtemperatur und bei erhöhter Temperatur aushärtende (warmaushärtend) Klebstoffe, und gefüllte Klebstoffe. Alternativ können Silikonklebstoffe verwendet werden. Wenn der Klebstoff mit Metallpartikeln gefüllt ist, dann kann der Klebstoff während der Schritte S2, S14 mittels Mikrowellen, Ultraschallwellen oder Induktiv erwärmt und ausgehärtet werden. Der Klebstoff kann frei von Weichmachern sein. Der ausgehärtete Klebstoffstreifen kann einen E-Modul größer als 50 MPa aufweisen, vorzugsweise größer als 1000 MPa. Der E-Modul des ausgehärteten Klebstoffstreifens kann mit einem Probekörper im einachsigen Zugversuch oder mit einem Abschnitt der Wärmetauschers ähnlich der Norm DIN EN 1645 bestimmt werden. Mit einem dieser Klebstoffe kann die mechanische Stabilität des Wärmetauschers verbessert sein. Diese Klebstoffe können insbesondere beim Innenhochdruckumformen ein Erzeugen des Fluidkanals unterstützen.

Der Klebstoff kann eines oder mehrere Monomere aus der folgenden Gruppe aufweisen: Dialkohole, Polyole, Diisocyanate, Polyisocyanate, 1,4-Butandiol, 1,6-Hexandiol, Hexamethylendiisocyanat (HDI), Toluylendiisocyanat (TDI), Methylendi(phenylisocyanat) (MDI), Polymeres Diphenylmethandiisocyanat (PMDI), Naphthylendiisocyanat (NDI), Isophorondiisocyanat (IPDI), 4,4'-Diisocyanatodicyclohexylmethan (H12MDI), Acrylate, Alkylacrylate, Methacrylate, copolymerisierbare sekundäre Monomere oder Monomere mit funktionalen Gruppen, wobei die funktionalen Gruppen ausgewählt sind aus OH, NH2 oder beiden, , Methoxyethylacrylat, Ethylacrylat, Butylacrylat, Butylmethacrylat, Hexylacrylat, Hexylmethacrylat, 2-Ethylbutylacrylat, 2-Ethylbutylmethacrylat, Isooctylacrylat, Isooctylmethacrylat, 2-Ethylhexylacrylat, 2-Ethylhexylmethacrylat, Decylacrylat, Decylmethacrylat, Dodecylacrylat, Dodecylmethacrylat, Tridecylacrylat, Tridecylmethacrylat, Hydroxyethylacrylat, Hydroxypropylacrylat, Acrylamid, Dimethylacrylamid, Acrylonitril, Dimethylaminoethylacrylat, Dimethylaminoethylmethacrylat, tert-Butylaminoethylacrylat, tert-Butylaminoethylmethacrylat, Methoxyethylacrylat, Methoxyethylmethacrylat, Dialkohole, Diepoxide, Halogen-epoxide, Bisphenol-A, Epichlorohydrin, Tris(2,3-epoxypropyl)isocyanurat, Tris(4-hydroxyphenyl)methantriglycidylether und Urethanpoxymethacrylatharz.

Nach einer bevorzugten Ausführungsform finden sich nach dem Zusammenlegen der beiden Plattenelemente zwischen diesen ein erster Abschnitt des Klebstoffstreifens (Klebstoffstreifenabschnitt) und ein dazu benachbarter zweiter Klebstoffstreifenabschnitt. Nach Abschluss der Verfahren können einander zugewandte Ränder der beiden Klebstoffstreifenabschnitte, zwischen welchen der Fluidkanal sich erstreckt, etwa 0,5 bis 250 mm voneinander beabstandet sein. Nach Abschluss der Verfahren kann der Abstand D zwischen einander zugewandten Rändern der beiden Klebstoffstreifenabschnitte, zwischen welchen der Fluidkanal sich mit einer Breite B [mm] erstreckt, entsprechend der folgenden Relation bemessen sein: 1,02 < D/B < 1,15.

Bei einer weiteren bevorzugten Ausführungsform werden während Schritt S1 mehrere Klebstoffstreifen entlang verschiedener Bahnkurven auf das erste oder zweite Plattenelement aufgetragen. Während Schritt S2 entstehen mehrere Hohlräume, die durch denselben Fluideinlass zugänglich sind und die mehrere Fluidkanäle bilden. Dadurch kann die Oberfläche für einen Wärmeaustausch mit der Umgebung vergrößert sein.

Nach einer anderen bevorzugten Ausführungsform weist das zweite Plattenelement mehrere der länglichen Vertiefungen auf. Während Schritt S12 werden mehrere Klebstoffstreifen entlang verschiedener Bahnkurven auf das erste oder zweite Plattenelement aufgetragen. Nach Schritt S14 sind mehrere Fluidkanäle gebildet und durch denselben Fluideinlass zugänglich. Dadurch kann die Oberfläche für einen Wärmeaustausch mit der Umgebung vergrößert sein.

Bei einer bevorzugten Ausführungsform des Wärmetauschers ist der Fluideinlass mit einem fluiddurchlässigen Stutzen ausgebildet ist, welcher sich aus einem der Plattenelemente in die Umgebung erstreckt und durch welchen der Fluidkanal zugänglich ist. Der fluiddurchlässige Stutzen kann in eine Ausnehmung eines der Plattenelemente eingepresst sein oder kann mittels Innenhochdruckumformung (IHU) ausgeformt sein. Der Stutzen kann mit einem Radius in die Außenfläche des Plattenelements übergehen, aus welchem der Stutzen sich erstreckt. Der Stutzen kann eine fluidleitende Verbindung des Fluidkanals mit einer Zuleitung insbesondere des Kraftfahrzeugs vereinfachen, durch welche Temperiermittel mit dem Fluidkanal ausgetauscht werden kann. Ein Ende des ausgeformten Stutzens kann begradigt sein, um ein Verbinden mit der Zuleitung des Kraftfahrzeugs zu vereinfachen.

Eine bevorzugte Ausführungsform kann eine Ausnehmung aufweisen, die sich durch das erste und zweite Plattenelement erstreckt. Die Ausnehmung kann ausgestaltet sein, ein Befestigungsmittel zum Verbinden mit einem Kraftfahrzeug oder während der Fertigung ein Zentriermittel aufzunehmen.

Bei einer bevorzugten Ausführungsform weist eines der beiden Plattenelemente einen Fluidauslass auf, durch welchen der Fluidkanal zugänglich ist. Der Fluideinlass und/oder der Fluidauslass können mit einem der fluiddurchlässigen Stutzen ausgebildet sein, welcher sich aus einem der Plattenelemente in die Umgebung erstreckt. Der Stutzen kann in eine Ausnehmung eines der Plattenelemente eingepresst sein. Alternativ kann der fluiddurchlässige Stutzen aus dem Material des Plattenelements ausgeformt sein, insbesondere mittels Innenhochdruckumformen. Der Stutzen kann mit einem Radius in eine Außenfläche des Plattenelements übergehen. Der Stutzen kann eine fluidleitende Verbindung des Fluidkanals mit einer Zuleitung insbesondere des Kraftfahrzeugs vereinfachen, durch welche Temperiermittel mit dem Fluidkanal ausgetauscht werden kann.

Nach einer weiteren bevorzugten Ausführungsform finden sich zwischen den beiden Plattenelemente ein erster Abschnitt des Klebstoffstreifens (Klebstoffstreifenabschnitt) und ein dazu benachbarter zweiter Klebstoffstreifenabschnitt. Einander zugewandte Ränder der beiden Klebstoffstreifenabschnitte, zwischen welchen der Fluidkanal sich erstreckt, können etwa 0,5 bis 250 mm voneinander beabstandet sein. Der Abstand D zwischen einander zugewandten Rändern der beiden Klebstoffstreifenabschnitte, zwischen welchen der Fluidkanal sich mit einer Breite B [mm] erstreckt, kann entsprechend der folgenden Relation bemessen sein: 1,02 < D/B < 1,15.

Nach einer bevorzugten Ausführungsform weist der Wärmetauscher mehrere Fluidkanäle auf, welche durch denselben Fluideinlass zugänglich sind. Die Fluidkanäle können durch denselben Fluidauslass zugänglich sein. Der Wärmeaustausch mit der Umgebung kann verbessert sein.

Der Wärmetauscher kann ausgestaltet sein, unterhalb eines Fahrzeugsbodens angeordnet zu sein, eine bodenseitige Außenhaut eines Kraftfahrzeugs oder eine Motorhaube des Kraftfahrzeuges zu bilden. Der Wärmetauscher kann benachbart zu der Motorhaube angeordnet und dem Fahrtwind ausgesetzt sein. Dadurch kann der Wärmeaustausch mit der Umgebung verbessert sein.

Eine bevorzugte Ausführungsform des Wärmetauschers weist wenigstens einen Einleger auf, der mit wenigstens einem der beiden Plattenelemente mechanisch verbunden ist, insbesondere verklebt. Der Einleger kann als ein Versteifungselement, ein Crashabsorber oder ein Fixierungselement ausgebildet sein. Dadurch kann der Wärmetauscher selbst mechanisch stabiler sein, kann am Kraftfahrzeug einfacher befestigt oder kann bei einem Unfall mehr Energie aufnehmen. Wenn der Einleger als Crashabsorber ausgebildet ist, dann kann dieser platzsparend im Wärmetauscher bzw. zwischen den beiden Plattenelementen angeordnet sein. Zumindest eines der Plattenelemente kann derart geformt sein, dass es gemeinsam mit dem Einleger wenigstens einen der geraden Abschnitte eines der Fluidkanäle begrenzen kann.

Der Einleger kann einen rechteckigen, dreieckigen, vieleckigen, ovalen, kreisförmigen oder halbkreisförmigen Querschnitt aufweisen und aus unterschiedlichen Materialien wie z.B. Carbonfaser, Glasfaser, Stahl, und/oder einem anderen Metall bestehen. Vorzugsweise weist ein als Crashabsorber ausgebildeter Einleger Fasern, Stahl und eine Polymermatrix auf. Insbesondere bei einem dreieckigen, ovalen und halbkreisförmigen Querschnitt des Einlegers ist eine geringere Umformung eines der Plattenelemente erforderlich. Zumindest eines der Plattenelemente kann mittels mehrerer vorzugsweise parallel angeordneter Klebstoffstreifenabschnitte mit dem Einleger verbunden sein, wobei einer dieser Klebstoffstreifenabschnitte zwei gerade Abschnitte eines der Fluidkanäle voneinander trennt. Dadurch kann der Wärmeaustausch mit der Umgebung verbessert sein.

Einer anderen bevorzugten Ausführungsform entsprechend ist der Einleger als Crashabsorber ausgebildet und in den Wärmetauscher derart integriert, dass der Crashabsorber eine Kraftkomponente, die auf den Wärmetauscher insbesondere mit einem Winkel zu dessen Hauptebene einwirkt, teilweise durch Verformen absorbieren kann. Der Winkel kann größer als null bis maximal 90° sein. Dazu kann der Crashabsorber sich lokal, axial und/oder orthogonal zu einer der Plattenebenen erstrecken. Wenigstens einer dieser Crashabsorber kann so bemessen sein, dass seine Abmessungen parallel zu der Plattenebene gemessen geringer als 1/5 der Abmessungen des Wärmetauschers sind. Zwei der Crashabsorber können voneinander beabstandet sein. Wenigstens einer der Crashabsorber kann platzsparend im Wärmetauscher bzw. zwischen den beiden Plattenelementen angeordnet sein. Zumindest eines der Plattenelemente kann derart geformt sein, dass es gemeinsam mit dem Einleger wenigstens einen der geraden Abschnitte eines der Fluidkanäle begrenzen kann. Der Crachabsorber kann platten- oder stabförmig sein.

Nach einer bevorzugten Ausführungsform ist der Fluidkanal mit geraden und gekrümmten Abschnitten ausgebildet ist. Zwei der geraden Abschnitte können durch einen der gekrümmten Abschnitte fluidleitend verbunden sein. Der Fluideinlass und der Fluidauslass können an entgegengesetzten Enden des Fluidkanals angeordnet und ausgebildet sein. Vorzugsweise ist der Fluidkanal mäanderförmig ausgebildet (Mäanderkanal). Dadurch kann die Oberfläche für einen Wärmeaustausch mit der Umgebung vergrößert sein.

Bei einer weiteren bevorzugten Ausführungsform erstreckt ein erster Abschnitt des Fluidkanals sich aus dem ersten Plattenelement in die Umgebung und ein zweiter Abschnitt des Fluidkanals aus dem zweiten Plattenelement in die Umgebung. So kann der Wärmeaustausch mit der Umgebung verbessert sein.

Bei einer bevorzugten Ausführungsform unterscheidet sich der metallische Werkstoff des ersten Plattenelements vom dem Werkstoff des zweiten Plattenelements. Der Klebstoffstreifen kann die Plattenelemente voneinander elektrisch isolieren. Für eines der Plattenelemente kann ein mechanisch belastbarerer Werkstoff gewählt werden, insbesondere Stahl, und für das andere Plattenelement ein thermisch leitfähigerer Werkstoff, wie Al oder Cu. Für geringeres Gewicht des Wärmetauschers kann eines der Plattenelemente überwiegend Al oder Mg aufweisen und das andere Plattenelement Cu oder Stahl. Alternativ kann eines der Plattenelemente überwiegend Al aufweisen und das andere Plattenelement überwiegend Cu. Grundsätzlich sind so unterschiedliche Werkstoffkombinationen in einer Sandwichbauweise möglich. Kunstfasern, Carbon/ Glasfaser können ebenfalls mit einem der Plattenelemente kombiniert werden, insbesondere um Gewicht zu sparen oder/oder die Steifigkeit des Plattenelements zu erhöhen.

Erfindungsgemäß weist der Wärmetauscher drei dieser Plattenelemente auf. Das zweite dieser Plattenelemente ist zwischen den äußeren Plattenelementen angeordnet und je zwei der Plattenelemente sind miteinander verklebt (Sandwichbauweise). Der Werkstoff des zweiten Plattenelements unterscheidet sich vom Werkstoff der äußeren Plattenelemente. Längliche Vertiefungen, welche jeweils zum Begrenzen eines der Fluidkanäle beitragen, können sich aus beiden äußeren Plattenelementen in die Umgebung erstrecken. Das zweite Plattenelement kann zwei Fluidkanäle des bevorzugten Wärmetauschers trennen. Die beiden Fluidkanäle können mit demselben Fluideinlass des bevorzugten Wärmetauschers fluidleitend verbunden sein. Das mittlere zweite Plattenelement kann einen mechanisch stabileren Werkstoff aufweisen, insbesondere Stahl, während die äußeren Plattenelemente mit wärmeleitfähigeren Werkstoffe ausgebildet sind, wie insbesondere Al oder Cu. So kann der Wärmetauscher bei verbesserter Stabilität dennoch größere Wärmeströme mit der Umgebung austauschen. Wenn die äußeren Plattenelemente mit Aluminium ausgebildet sind, kann das Gewicht des bevorzugten Wärmetauschers verringert sein. Grundsätzlich sind so unterschiedliche Werkstoffkombinationen in einer Sandwichbauweise möglich. Kunstfasern, Carbon- und Glasfasern können ebenfalls kombiniert werden. Der Wärmetauscher kann vier oder mehr Plattenelemente aufweisen, welche verschiedene oder gleiche Werkstoffe haben.

Ein Kraftfahrzeug weist nach dem dritten Aspekt einen der zuvor beschriebenen Wärmetauscher auf. Der Wärmetauscher kann unterhalb des Fahrzeugsbodens angeordnet sein. Der Wärmetauscher kann Teil eines Kreislaufs zum Temperieren eines elektrochemischen Energiespeichers des Kraftfahrzeugs sein. Der Fluidauslass des Wärmetauschers kann in Fahrtrichtung des Kraftfahrzeugs gesehen vor dem Fluideinlass des Wärmetauschers angeordnet sein.

Bei einem bevorzugten Kraftfahrzeug ist der Wärmetauscher am Kraftfahrzeug derart angeordnet und befestigt, dass mehrere der geraden Abschnitte des Fluidkanals mit der Fahrtwindrichtung jeweils einen Winkel kleiner als 30° bilden, vorzugsweise kleiner als 5°. Dadurch kann der Wärmeaustausch mit der Umgebung verbessert sein.

### Ausführungsbeispiele

Figur 1 zeigt zwei Ausführungsbeispiele eines Herstellverfahrens für einen Wärmetauscher. Das links dargestellte , nicht erfindungsgemäße Verfahren weist die Schritte S1, S2, S3 und S4 einschließlich Innenhochdruckumformen auf. Während des rechts dargestellten erfindungsgemäßen Verfahrens folgen die Schritte S11, S12, S13 und S14 aufeinander.
Figur 2 zeigt teilweise schematisch, wie ein Rohling 6 für ein zweites Plattenelement eines exemplarischen Wärmetauschers erzeugt wird. Die erste Walze 16 hat einen mäanderförmigen Vorsprung 17. Während Schritt S11 wird eine längliche mäanderförmige Vertiefung 4 in einen Blechstreifen gewalzt und der für das zweite Plattenelement bestimmte Rohling erzeugt. Das zweite Plattenelement kann während Schritt S11 vom Rohling abgelängt werden. Während Schritt S24 kann der zweite Oberflächenbereich des zweiten Plattenelements aktiviert werden. Anschließend kann der Klebstoffstreifen auf den zweiten Oberflächenbereich aufgetragen werden, siehe Schritt S12.
Figur 3 zeigt teilweise schematisch einen exemplarischen Wärmetauscher 1, welcher mit den Schritten S1-S4 hergestellt ist. Aus dem zweiten Plattenelement 2b erstreckt sich eine längliche Vertiefung 4, welche zum Begrenzen des Fluidkanals 5 bzw. Mäanderkanals beiträgt. Der Fluideinlass 8a und der Fluidauslass 8b sind an entgegengesetzten Enden des Fluidkanals angeordnet und gestatten ein Zuführen und Abführen des Temperiermittels. Der Wärmetauscher weist mehrere Einleger 13, 13a auf, die jeweils zwischen den Plattenelementen angeordnet und mit einem der Plattenelemente mechanisch verbunden sind, vorzugweise mit einem oder beiden der Plattenelemente verklebt ist. Die Einleger können als Versteifungselement und Crashabsorber ausgestaltet sein. Einige Details des Wärmetauschers sind an Hand weiterer Figuren erläutert. Das Detail D ist in Fig. 9 erläutert.
Fig. 4 zeigt einen Schnitt durch den Wärmetauscher der Fig. 3. Beide Plattenelemente weisen längliche Vertiefungen 4a, 4b auf und sind miteinander verklebt. Der Fluideinlass 8a und der Fluidauslass 8b sind während Schritt S4 als fluiddurchlässige Stutzen 12a, 12b ausgeformt worden. Diese können eine fluidleitende Verbindung des Fluidkanals mit einer Zuleitung insbesondere des Kraftfahrzeugs vereinfachen, durch welche Temperiermittel mit dem Fluidkanal ausgetauscht werden kann. Eine zuvor erzeugte Ausnehmung kann das Anformen des fluiddurchlässigen Stutzens unterstützen. Sowohl das erste als auch das zweite Plattenelement weisen längliche Vertiefungen 4a, 4b, welche als Fluidkanäle 5a, 5b dienen. Beide Fluidkanäle führen vom Fluideinlass zum Fluidauslass und sind parallel geschaltet. Die Fluidkanäle 5a, 5b sind insbesondere durch den Klebstoffstreifenabschnitt 18a voneinander getrennt, wie in Fig. 5 im Detail gezeigt ist. In sind der erste Oberflächenbereich Fig. 5 sind Weiter sind Details A-C bezeichnet.
Fig. 6 zeigt das in Fig. 4 bezeichnete Detail A. In diesem Abschnitt des Wärmetauschers weist das zweite Plattenelement 2b eine längliche Vertiefung 4a auf, welche den Fluidkanal 5a bildet. Das zweite Plattenelement ist mit dem ersten Plattenelement 2a, das in diesem Abschnitt ohne Vertiefung ist, verklebt.
Fig. 7 zeigt das in Fig. 4 bezeichnete Detail B. Die Fluidkanäle 5a, und 5b sind in diesem Abschnitt des Wärmetauschers versetzt und deren Längsachsen sind parallel zueinander. Dieser Versatz, der auch in anderen Abschnitten des Wärmetauschers besteht, verbessert der Wärmeaustausch mit der Umgebung. Durch den Versatz können gerade Abschnitte zweier Fluidkanäle näher zueinander angeordnet werden.
Fig. 8 zeigt das Detail C. Der fluiddurchlässige Stutzen 12b ist mittels Schritt S4 bzw. Innenhochdruckumformung (IHU), Treiben, Stanzen und/oder Walzen aus dem ersten Plattenelement 2a ausgeformt. Dadurch kann auf einen separaten Stutzen verzichtet werden. Ein Ende des ausgeformten Stutzens kann begradigt sein, um ein Verbinden mit einer Zuleitung des Kraftfahrzeugs zu vereinfachen.
In Fig. 9 ist das Detail D der Fig. 3 gezeigt. Der Einleger 13, hier als Versteifungselement und Crashabsorber ausgebildet, befindet sich zwischen den beiden Plattenelementen 2a, 2b, siehe Fig. 9a. Der Einleger ist mit den beiden Plattenelementen verklebt, und einige der Klebestreifenabschnitte 18, 18a, 18b, 18c, 18d, welche auch Fluidkanäle begrenzen und voneinander abgrenzen, sind markiert. Beide Plattenelemente weisen längliche Vertiefungen auf, welche Fluidkanäle 5a, 5b begrenzen. Der Fluidkanal 5a weist gerade Abschnitte 14a, 14b, 14c auf, welche durch nicht dargestellte gekrümmte Abschnitte fluidleitend verbunden sind. Der Einleger hat einen im Wesentlichen rechteckigen Querschnitt und drei seiner Seitenflächen berühren das vorliegend mehrfach gefaltete erste Plattenelement 2a. Die vierte Seitenfläche berührt das zweite Plattenelement 2b. Gemeinsam mit dem jeweiligen Plattenelement bzw. dessen länglichen Vertiefungen begrenzt der Einleger die Fluidkanäle 5a, 5b. So ist der Wärmeaustausch durch die zum Einleger benachbarte Oberfläche des jeweiligen Plattenelements kaum beeinträchtigt. Im Gegenteil ermöglicht diese Gestaltung des ersten Plattenelements gemeinsam mit dem Einleger eine Verlängerung des Fluidkanals 5a um zwei zusätzliche gerade Abschnitte.
In Fig. 9b ist gezeigt, dass ein Einleger mit kreisförmigem Querschnitt zwischen angepasste Plattenelemente eingefügt ist. Mehrere Klebstoffstreifenabschnitte 18, 18a, 18b, 18c, 18d trennen die geraden Abschnitte des Fluidkanals voneinander und sind zwischen den Plattenelementen angeordnet. Auch hier begrenzt der Einleger gemeinsam mit dem jeweiligen Plattenelement bzw. dessen länglichen Vertiefungen die Fluidkanäle 5a, 5b.
Fig. 10 zeigt teilweise schematisch einen anderen exemplarischen Wärmetauscher. Dieser weist drei Plattenelemente 2a, 2b, 2c auf, wobei das zweite Plattenelement 2b mit den anderen Plattenelementen verklebt ist (Sandwichbauweise). Die Klebestreifen 3 sind ebenfalls dargestellt, nicht aber die Fluidkanäle, welche durch je zwei der Plattenelemente begrenzt sind. Das mittlere Plattenelement 2b weist Stahl auf und dient insbesondere der mechanischen Stabilität des Wärmetauschers. Es kann bei einem Unfall mehr Energie aufnehmen als die äußeren Plattenelemente 2a, 2c. Aufgrund ihres Werkstoff Al oder Cu verbessern die äußeren Plattenelemente den Wärmeaustausch mit der Umgebung. Bei Ausbildung der äußeren Plattenelemente mit Al kann das Gesamtgewicht des Wärmetauschers verringert sein. Vorteilhaft wird der Wärmetauscher am Kraftfahrzeug derart angebracht, dass beide äußere Plattenelemente vom Fahrwind angeströmt werden, insbesondere mit einem mindesten Abstand vom Fahrzeugboden. Der Wärmetauscher kann vier oder mehr Plattenelemente aufweisen, welche verschiedene oder gleiche Werkstoffe haben.

### Bezugszeichen

- 1: Wärmetauscher
- 2a, 2b: Plattenelement
- 3, 3a: Klebstoffstreifen
- 4: längliche Vertiefung
- 5, 5a, 5b: Hohlraum, Fluidkanal
- 6: Rohling für ein Plattenelement
- 7: Baugruppe mit zwei Plattenelementen und Klebstoffstreifen
- 8a, 8b: Fluideinlass, Fluidauslass
- 9: erster Oberflächenbereich
- 10: zweiter Oberflächenbereich
- 11: Ausnehmung eines der Plattenelemente
- 12: fluiddurchlässiger Stutzen
- 13,13a: Einleger, Crashabsorber
- 14,14a, 14b, 14c: gerader Abschnitt des Fluidkanals
- 15: gekrümmter Abschnitt des Fluidkanals
- 16: erste Walze
- 17: Vorsprung auf Umfangsfläche der ersten Walze
- 18,18a, 18b, 18c, 18d: Klebstoffstreifenabschnitt

## Patentansprüche

1. Verfahren zum Herstellen eines Wärmetauschers, insbesondere für ein Kraftfahrzeug, aufweisend die Schritte,
S11 Vorbereiten eines zweiten Plattenelements (2b) mit einer länglichen Vertiefung (4), welche zum Begrenzen eines Fluidkanals (5) ausgestaltet ist, und Bereitstellen eines ersten Plattenelements (2a),
S12 Auftragen eines Klebstoffstreifens (3) derart, dass dieser die Vertiefung oder einen ersten Oberflächenbereich (9) des ersten Plattenelements berandet oder umschließt, wobei der erste Oberflächenbereich angeordnet und ausgestaltet ist, der Vertiefung gegenüber zu liegen, wenn die beiden Plattenelemente zusammengelegt sind,
S13 Zusammenlegen der beiden Plattenelemente, worauf der Klebstoffstreifen die Vertiefung berandet oder umschließt,
S14 Aushärten des Klebstoffstreifens, worauf eine Baugruppe (7), welche einen Hohlraum (5) aufweist, gebildet ist,
wobei der Hohlraum mit der länglichen Vertiefung, dem ersten Oberflächenbereich und dem ausgehärteten Klebstoffstreifen begrenzt ist, und der Hohlraum als ein Fluidkanal zum Führen eines Temperiermittels ausgestaltet ist,
**dadurch gekennzeichnet, dass** die längliche Vertiefung während Schritt S11 derart in das zweite Plattenelement gewalzt wird, insbesondere mit einer ersten Walze (16), dass der Fluidkanal mäanderförmig ausgebildet wird.

2. Verfahren nach Anspruch 1, wobei das erste Plattenelement ebenfalls mit einer länglichen Vertiefung vorbereitet wird, insbesondere vor Schritt S11 und/oder wobei die längliche Vertiefung während Schritt S11 in das erste Plattenelement gewalzt wird, insbesondere mit einer ersten Walze (16).

3. Verfahren nach einem der vorherigen Ansprüche, wobei eines oder beide Plattenelemente induktiv beheizt oder mit Ultraschall beaufschlagt werden.

4. Verfahren nach einem der vorherigen Ansprüche, wobei während Schritt S11 zunächst ein im Wesentlichen band- oder streifenförmiger Rohling erzeugt wird, von welchem das zweite Plattenelement abgelängt wird.

5. Verfahren nach einem der vorherigen Ansprüche, wobei während Schritt S12 der Klebstoffstreifen mit einer Auftragseinrichtung, die entlang einer geschlossenen Bahnkurve entlang des ersten oder zweiten Plattenelements bewegt werden kann, auf das erste oder zweite Plattenelement aufgetragen wird, oder mit einer zweiten Walze aufgetragen, mit einer Sprühvorrichtung aufgesprüht oder mit einem Druckverfahren aufgedruckt wird.

6. Verfahren nach einem der vorherigen Ansprüche, weiter aufweisend den Schritt
S21 Erzeugen, insbesondere Stanzen, Treiben oder Walzen, einer Ausnehmung (11) in das erste oder zweite Plattenelement, wobei die Ausnehmung während der Fertigung ein Zentriermittel oder beim Anbringen am Kraftfahrzeug ein Befestigungsmittel aufnehmen kann,
vorzugsweise aufweisend
S22 Einpressen eines fluiddurchlässigen Stutzens (12) in die Ausnehmung, worauf der Fluideinlass (8a) oder ein Fluidauslass (8b) gebildet ist, vorzugsweise vor Schritt S14.

7. Verfahren nach einem der vorherigen Ansprüche, wobei nach Schritt S21 der Fluideinlass (5a) als ein fluiddurchlässiger Stutzen (12) ausgeformt wird.

8. Verfahren nach einem der vorherigen Ansprüche, weiter aufweisend den Schritt des Aktivierens eines zweiten Oberflächenbereichs des ersten Plattenelements (S24), auf welchen der Klebstoffstreifen während Schritt S12 aufgetragen wird.

9. Verfahren nach einem der vorherigen Ansprüche, weiter aufweisend den Schritt des Anordnens eines Einlegers benachbart zu dem ersten Plattenelement oder zwischen den beiden Plattenelementen (S25), wobei der Einleger als ein Versteifungselement, ein Crashabsorber oder ein Fixierungselement ausgebildet ist.

10. Verfahren nach einem der vorherigen Ansprüche, wobei der als Crashabsorber ausgebildete Einleger Fasern, Stahl und eine Polymermatrix aufweist.

11. Verfahren nach einem der vorherigen Ansprüche, wobei der Fluidkanal mit geraden und gekrümmten Abschnitten ausgebildet wird, insbesondere mäanderförmig ausgebildet wird, wobei der Fluideinlass und der Fluidauslass an entgegengesetzten Enden des Fluidkanals ausgebildet werden.

12. Verfahren nach einem der vorherigen Ansprüche, wobei für den Klebstoffstreifen ein Klebstoff aus der nachfolgenden Gruppe gewählt wird, welche Epoxidharz-, Polyurethan-, Methacrylsäureester-, Acrylatklebstoffe, Klebstoffe mit einer, zwei oder mehreren Komponenten, bei Raumtemperatur und bei erhöhter Temperatur aushärtende (warmaushärtend) Klebstoffe, und gefüllte Klebstoffe beinhaltet.

13. Verfahren nach einem der vorherigen Ansprüche, wobei der Klebstoff mit Metallpartikeln gefüllt ist und während Schritt S14 mittels Mikrowellen, Ultraschallwellen oder induktiv erwärmt und ausgehärtet wird.

14. Wärmetauscher (1), ausgestaltet für ein Kraftfahrzeug, insbesondere hergestellt nach dem Verfahren eines der vorherigen Ansprüche, der Wärmetauscher aufweisend ein erstes Plattenelement (2a), ein zweites Plattenelement (2b) mit einer länglichen Vertiefung (4), und einen Klebstoffstreifen (3), der zwischen den beiden Plattenelementen und die längliche Vertiefung berandend oder umschließend angeordnet ist,
einen Hohlraum (5), welcher mit dem ersten Plattenelement, der länglichen Vertiefung und dem Klebstoffstreifen begrenzt ist, wobei der Hohlraum als ein Fluidkanal zum Führen eines Temperiermittels ausgestaltet ist,
weiter aufweisend einen Fluideinlass (8a), der an einem der Plattenelemente angeordnet ist und durch welchen der Fluidkanal zugänglich ist, **dadurch gekennzeichnet, dass** der Wärmetauscher drei dieser Plattenelemente aufweist, wobei das zweite (2b) dieser Plattenelemente
zwischen den äußeren Plattenelementen (2a, 2c) angeordnet ist, wobei der Werkstoff des zweiten Plattenelements sich vom Werkstoff der äußeren Plattenelemente (2a, 2c) unterscheidet.

15. Wärmetauscher nach Anspruch 14, wobei der Fluideinlass mit einem fluiddurchlässigen Stutzen (12) ausgebildet ist, wobei der Stutzen sich aus einem der Plattenelemente in die Umgebung erstreckt.

16. Wärmetauscher nach einem der Ansprüche 14 bis 15, wobei eine Ausnehmung (11) sich durch das erste und/oder zweite Plattenelement erstreckt, wobei die Ausnehmung während der Fertigung ein Zentriermittel oder beim Anbringen am Kraftfahrzeug ein Befestigungsmittel aufnehmen kann.

17. Wärmetauscher nach einem der Ansprüche 14 bis 16, wobei für den Klebstoffstreifen ein Klebstoff aus der nachfolgenden Gruppe gewählt ist, welche Expoxidharz-, Polyurethan, Acrylatklebstoffe, Klebstoffe mit einer oder zwei Komponenten, bei Raumtemperatur und bei erhöhter Temperatur aushärtende (warmaushärtend) Klebstoffe, und gefüllte Klebstoffe beinhaltet.

18. Wärmetauscher nach einem der Ansprüche 14 bis 17, weiter aufweisend einen Fluidauslass (8b), welcher an einem der beiden Plattenelemente angeordnet ist, durch welchen der Fluidkanal (5) zugänglich ist.

19. Wärmetauscher nach einem der Ansprüche 14 bis 18, weiter aufweisend einen Einleger (13), der mit wenigstens einem der beiden Plattenelemente mechanisch verbunden ist, wobei der Einleger als ein Versteifungselement, ein Crashabsorber oder ein Fixierungselement ausgebildet ist.

20. Wärmetauscher nach einem der Ansprüche 14 bis 19, wobei der als Crashabsorber ausgebildete Einleger in den Wärmetauscher derart integriert ist, dass der Crashabsorber eine Kraftkomponente, die auf den Wärmetauscher mit einem Winkel zu dessen Hauptebene einwirkt, teilweise durch Verformen absorbieren kann.

21. Wärmetauscher nach einem der Ansprüche 19 und 20, wobei der als Crashabsorber ausgebildete Einleger Fasern, Stahl und eine Polymermatrix aufweist.

22. Wärmetauscher nach einem der Ansprüche 14 bis 21, wobei der Fluidkanal (5) mit geraden (14) und gekrümmten Abschnitten (15) ausgebildet ist, insbesondere wobei der Fluidkanal sich mäanderförmig entlang des Wärmetauschers erstreckt, wobei der Fluideinlass (8a) und der Fluidauslass (8b) an entgegengesetzten Enden des Fluidkanals ausgebildet sind.

23. Wärmetauscher nach einem der Ansprüche 19 bis 22, wobei zumindest eines der Plattenelemente derart geformt ist, dass es gemeinsam mit dem Einleger wenigstens einen der geraden Abschnitte des Fluidkanals begrenzen kann.

24. Wärmetauscher nach einem der Ansprüche 14 bis 23, wobei ein erster Abschnitt des Fluidkanals sich aus dem ersten Plattenelement in die Umgebung erstreckt und ein zweiter Abschnitt des Fluidkanals sich aus dem zweiten Plattenelement in die Umgebung erstreckt.

25. Wärmetauscher nach einem der Ansprüche 14 bis 24, wobei der Werkstoff des zweiten Plattenelements sich vom Werkstoff des ersten Plattenelements unterscheidet, wobei für eines der Plattenelemente ein mechanisch belastbarerer Werkstoff gewählt ist, insbesondere Stahl, und für das andere Plattenelement ein thermisch leitfähigerer Werkstoff wie Al oder Cu.

26. Wärmetauscher nach einem der Ansprüche 14 bis 25, wobei das mittlere zweite Plattenelement einen mechanisch stabileren Werkstoff aufweist, insbesondere Stahl, während die äußeren Plattenelemente mit wärmeleitfähigeren Werkstoffen ausgebildet sind, wie insbesondere Al oder Cu.

27. Wärmetauscher nach einem der Ansprüche 14 bis 26, wobei der Klebstoff mit Metallpartikeln gefüllt ist und mittels Mikrowellen, Ultraschallwellen oder induktiv erwärmt werden kann.

28. Kraftfahrzeug, aufweisend einen Wärmetauscher (1) nach einem der vorhergehenden Ansprüche, wobei der Wärmetauscher am Kraftfahrzeug derart angeordnet und befestigt ist, dass er von Fahrtwind angeströmt werden kann.

29. Kraftfahrzeug nach Anspruch 28, wobei der Wärmetauscher am Kraftfahrzeug derart angeordnet und befestigt ist, dass die Längsachse eines oder mehrerer der geraden Abschnitte (14) des Fluidkanals (5) mit der Fahrtwindrichtung einen Winkel kleiner als 30° bildet.

## Claims

1. Method of producing a heat exchanger, particularly for a motor vehicle, comprising the steps of:
S11 preparing a second plate element (2b) having an elongated depression (4) configured to limit a fluid channel (5), and providing a first plate element (2a),
S12 applying an adhesive strip (3) such that it delineates or surrounds the depression or a first surface region (9) of the first plate element, wherein the first surface region is arranged and configured to lie opposite the depression when the two plate elements are combined,
S13 combining the two plate elements, whereupon the adhesive strip delineates or surrounds the depression,
S14 curing the adhesive strip, whereupon an assembly (7) having a cavity (5) is formed,
wherein the cavity is limited by the elongated depression, the first surface region and the cured adhesive strip, and the cavity is configured as a fluid channel for guiding a temperature control medium,
**characterized in that** the elongated depression during step S11 is rolled into the second plate element, particularly with a first roll (16), such that the fluid channel is in meandering form.

2. Method according to Claim 1, wherein the first plate element is likewise prepared with an elongated depression, particularly prior to step S11, and/or wherein the elongated depression is rolled into the first plate element during step S11, particularly with a first roll (16).

3. Method according to any of the preceding claims, wherein one or both plate elements are inductively heated or treated with ultrasound.

4. Method according to any of the preceding claims, wherein, during step S11, a blank essentially in ribbon or strip form is first produced, and this is cut to length to form the second plate element.

5. Method according to any of the preceding claims, wherein, during step S12, the adhesive strip is applied to the first or second plate element with an application device that can be moved along a closed trajectory along the first or second plate element, or is applied with a second roll, sprayed on with a spraying apparatus, or printed on by a printing method.

6. Method according to any of the preceding claims, further comprising the step of:
S21 producing, particularly punching, driving or rolling, a recess (11) into the first or second plate element, wherein the recess, during manufacture, can accommodate a centring means or, when mounted in the motor vehicle, can accommodate a securing means,
preferably comprising
S22 inserting a fluid-permeable pipe connection (12) into the recess, whereupon the fluid inlet (8a) or a fluid outlet (8b) is formed, preferably prior to step S14.

7. Method according to any of the preceding claims, wherein, after step S21, the fluid inlet (5a) is formed as a fluid-permeable pipe connection (12).

8. Method according to any of the preceding claims, further comprising the step of activating a second surface region of the first plate element (S24) on which the adhesive strip is applied during step S12.

9. Method according to any of the preceding claims, further comprising the step of arranging an insert adjacent to the first plate element or between the two plate elements (S25), wherein the insert takes the form of a reinforcing element, a crash absorber or a fixing element.

10. Method according to any of the preceding claims, wherein the insert in the form of a crash absorber comprises fibres, steel and a polymer matrix.

11. Method according to any of the preceding claims, wherein the fluid channel is formed with straight and curved sections, particularly is formed in a meandering manner, wherein the fluid inlet and the fluid outlet are formed at opposite ends of the fluid channel.

12. Method according to any of the preceding claims, wherein an adhesive chosen for the adhesive strip is selected from the following group comprising epoxy resin adhesives, polyurethane adhesives, methacrylate adhesives, acrylate adhesives, adhesives having one, two or more components, adhesives that cure at room temperature, adhesives that (thermally) cure at elevated temperature, and filled adhesives.

13. Method according to any of the preceding claims, wherein the adhesive is filled with metal particles and during step S14 is heated and cured by means of microwaves, ultrasound waves or inductively.

14. Heat exchanger (1) configured for a motor vehicle, particularly produced by the method of any of the preceding claims, the heat exchanger comprising
a first plate element (2a), a second plate element (2b) having an elongated depression (4), and an adhesive strip (3) disposed between the two plate elements and delineating or surrounding the elongated depression,
a cavity (5) limited by the first plate element, the elongated depression and the adhesive strip, wherein the cavity is configured as a fluid channel for guiding a temperature control medium,
further comprising a fluid inlet (8a) which is disposed on one of the plate elements and via which the fluid channel is accessible,
**characterized in that** the heat exchanger has three of these plate elements, wherein the second (2b) of these plate elements is disposed between the outer plate elements (2a, 2c), wherein the material of the second plate element differs from the material of the outer plate elements (2a, 2c).

15. Heat exchanger according to Claim 14, wherein the fluid inlet is formed by a fluid-permeable pipe connection (12), wherein the pipe connection extends from one of the plate elements into the environment.

16. Heat exchanger according to one of Claims 14 and 15, wherein a recess (11) extends through the first and/or second plate element, wherein the recess, during manufacture, can accommodate a centring means or, when mounted in the motor vehicle, can accommodate a securing means.

17. Heat exchanger according to any of Claims 14 to 16, wherein an adhesive chosen for the adhesive strip is selected from the following group comprising epoxy resin adhesives, polyurethane adhesives, acrylate adhesives, adhesives having one or two components, adhesives that cure at room temperature, adhesives that (thermally) cure and at elevated temperature, and filled adhesives.

18. Heat exchanger according to any of Claims 14 to 17, further comprising a fluid outlet (8b) disposed on one of the two plate elements, via which the fluid channel (5) is accessible.

19. Heat exchanger according to any of Claims 14 to 18, further comprising an insert (13) mechanically connected to at least one of the two plate elements, wherein the insert takes the form of a reinforcing element, a crash absorber or a fixing element.

20. Heat exchanger according to any of Claims 14 to 19, wherein the insert in the form of a crash absorber is integrated into the heat exchanger such that the crash absorber can absorb, partly by deforming, a force component that acts on the heat exchanger at an angle to the main plane thereof.

21. Heat exchanger according to either of Claims 19 and 20, wherein the insert in the form of a crash absorber comprises fibres, steel and a polymer matrix.

22. Heat exchanger according to any of Claims 14 to 21, wherein the fluid channel (5) is formed with straight (14) and curved sections (15), particularly wherein the fluid channel extends in a meandering manner along the heat exchanger, wherein the fluid inlet (8a) and the fluid outlet (8b) are formed at opposite ends of the fluid channel.

23. Heat exchanger according to any of Claims 19 to 22, wherein at least one of the plate elements is formed such that it, together with the insert, can limit at least one of the straight sections of the fluid channel.

24. Heat exchanger according to any of Claims 14 to 23, wherein a first section of the fluid channel extends from the first plate element into the environment, and a second section of the fluid channel extends from the second plate element into the environment.

25. Heat exchanger according to any of Claims 14 to 24, wherein the material of the second plate element differs from the material of the first plate element, wherein a more mechanically durable material, particularly steel, is chosen for one of the plate elements, and a more thermally conductive material, such as Al or Cu, for the other plate element.

26. Heat exchanger according to any of Claims 14 to 25, wherein the middle second plate element comprises a more mechanically stable material, particularly steel, while the outer plate elements are formed by more thermally conductive materials, such as Al or Cu in particular.

27. Heat exchanger according to any of Claims 14 to 26, wherein the adhesive is filled with metal particles and can be heated by means of microwaves, ultrasound waves or inductively.

28. Motor vehicle comprising a heat exchanger (1) according to any of the preceding claims, wherein the heat exchanger is disposed and secured on the motor vehicle such that it is exposed to headwinds.

29. Motor vehicle according to Claim 28, wherein the heat exchanger is disposed and secured on the motor vehicle such that the longitudinal axis of one or more of the straight sections (14) of the fluid channel (5) forms an angle of less than 30° with the direction of headwinds.

## Revendications

1. Procédé de fabrication d'un échangeur de chaleur, notamment pour un véhicule automobile, comprenant les étapes suivantes :
S11 la préparation d'un deuxième élément de plaque (2b) ayant un creux allongé (4), qui est conçu pour délimiter un canal de fluide (5), et la fourniture d'un premier élément de plaque (2a),
S12 l'application d'une bande adhésive (3), de telle sorte que celle-ci borde ou entoure le creux ou une première zone de surface (9) du premier élément de plaque, la première zone de surface étant agencée et conçue pour être située en face du creux lorsque les deux éléments de plaque sont réunis,
S13 la réunion des deux éléments de plaque, la bande adhésive bordant ou entourant alors le creux,
S14 le durcissement de la bande adhésive, un ensemble (7), qui comprend une cavité (5), étant alors formé, la cavité étant délimitée par le creux allongé, la première zone de surface et la bande adhésive durcie, et la cavité étant conçue sous la forme d'un canal de fluide pour guider un agent de régulation de température,
**caractérisé en ce que**
le creux allongé est laminé dans le deuxième élément de plaque pendant l'étape S11, notamment avec un premier rouleau (16), de telle sorte que le canal de fluide est réalisé en forme de méandres.

2. Procédé selon la revendication 1, dans lequel le premier élément de plaque est également préparé avec un creux allongé, notamment avant l'étape S11, et/ou dans lequel le creux allongé est laminé dans le premier élément de plaque pendant l'étape S11, notamment avec un premier rouleau (16).

3. Procédé selon l'une quelconque des revendications précédentes, dans lequel un ou les deux éléments de plaque sont chauffés par induction ou sollicités avec des ultrasons.

4. Procédé selon l'une quelconque des revendications précédentes, dans lequel, pendant l'étape S11, une ébauche essentiellement en forme de ruban ou de bande est tout d'abord produite, à partir de laquelle le deuxième élément de plaque est découpé.

5. Procédé selon l'une quelconque des revendications précédentes, dans lequel, pendant l'étape S12, la bande adhésive est appliquée sur le premier ou le deuxième élément de plaque avec un appareil d'application, qui peut être déplacé le long d'une trajectoire fermée le long du premier ou du deuxième élément de plaque, ou est appliquée avec un deuxième rouleau, pulvérisée avec un dispositif de pulvérisation ou imprimée avec un procédé d'impression.

6. Procédé selon l'une quelconque des revendications précédentes, comprenant en outre l'étape suivante :
S21 la production, notamment le poinçonnage,
l'emboutissage ou le laminage, d'un évidement (11) dans le premier ou le deuxième élément de plaque,
l'évidement pouvant recevoir un moyen de centrage pendant la fabrication ou un moyen de fixation lors de la pose sur le véhicule automobile,
comprenant de préférence
S22 l'enfoncement d'une tubulure perméable au fluide (12) dans l'évidement, sur laquelle l'entrée de fluide (8a) ou une sortie de fluide (8b) est formée, de préférence avant l'étape S14.

7. Procédé selon l'une quelconque des revendications précédentes, dans lequel, après l'étape S21, l'entrée de fluide (5a) est formée sous la forme d'une tubulure perméable au fluide (12).

8. Procédé selon l'une quelconque des revendications précédentes, comprenant en outre l'étape d'activation d'une deuxième zone de surface du premier élément de plaque (S24), sur laquelle la bande adhésive est appliquée pendant l'étape S12.

9. Procédé selon l'une quelconque des revendications précédentes, comprenant en outre l'étape d'agencement d'un insert en position voisine du premier élément de plaque ou entre les deux éléments de plaque (S25), l'insert étant réalisé sous la forme d'un élément de renforcement, d'un absorbeur de choc ou d'un élément de fixation.

10. Procédé selon l'une quelconque des revendications précédentes, dans lequel l'insert réalisé sous la forme d'un absorbeur de choc comprend des fibres, de l'acier et une matrice en polymère.

11. Procédé selon l'une quelconque des revendications précédentes, dans lequel le canal de fluide est réalisé avec des sections droites et des sections courbes, notamment est réalisé en forme de méandres, l'entrée de fluide et la sortie de fluide étant réalisées à des extrémités opposées du canal de fluide.

12. Procédé selon l'une quelconque des revendications précédentes, dans lequel, pour la bande adhésive, un adhésif est choisi dans le groupe suivant, qui comprend les adhésifs à base de résine époxyde, de polyuréthane, d'ester de l'acide méthacrylique, d'acrylate, les adhésifs à un, deux composants ou plus, les adhésifs durcissables à température ambiante, les adhésifs durcissables (thermodurcissables) à température élevée, et les adhésifs chargés.

13. Procédé selon l'une quelconque des revendications précédentes, dans lequel l'adhésif est chargé avec des particules métalliques et est chauffé et durci pendant l'étape S14 au moyen de micro-ondes, d'ondes ultrasonores ou par induction.

14. Échangeur de chaleur (1), conçu pour un véhicule automobile, notamment fabriqué selon le procédé de l'une quelconque des revendications précédentes, l'échangeur de chaleur comprenant un premier élément de plaque (2a), un deuxième élément de plaque (2b) ayant un creux allongé (4), et une bande adhésive (3), qui est agencée entre les deux éléments de plaque et bordant ou entourant le creux allongé,
une cavité (5), qui est délimitée par le premier élément de plaque, le creux allongé et la bande adhésive, la cavité étant conçue sous la forme d'un canal de fluide pour guider un agent de régulation de température,
comprenant en outre une entrée de fluide (8a), qui est agencée sur l'un des éléments de plaque et à travers laquelle le canal de fluide est accessible, **caractérisé en ce que** l'échangeur de chaleur comprend trois de ces éléments de plaque, le deuxième (2b) de ces éléments de plaque étant agencé entre les éléments de plaque extérieurs (2a, 2c), le matériau du deuxième élément de plaque étant différent du matériau des éléments de plaque extérieurs (2a, 2c).

15. Échangeur de chaleur selon la revendication 14, dans lequel l'entrée de fluide est réalisée avec une tubulure perméable au fluide (12), la tubulure s'étendant depuis l'un des éléments de plaque vers l'environnement.

16. Échangeur de chaleur selon l'une quelconque des revendications 14 à 15, dans lequel un évidement (11) s'étend à travers le premier et/ou le deuxième élément de plaque, l'évidement pouvant recevoir un moyen de centrage pendant la fabrication ou un moyen de fixation lors de la pose sur le véhicule automobile.

17. Échangeur de chaleur selon l'une quelconque des revendications 14 à 16, dans lequel, pour la bande adhésive, un adhésif est choisi dans le groupe suivant, qui comprend les adhésifs à base de résine époxyde, de polyuréthane, d'acrylate, les adhésifs à un ou deux composants, les adhésifs durcissables à température ambiante, les adhésifs durcissables (thermodurcissables) à température élevée, et les adhésifs chargés.

18. Échangeur de chaleur selon l'une quelconque des revendications 14 à 17, comprenant en outre une sortie de fluide (8b), qui est agencée sur l'un des deux éléments de plaque, à travers laquelle le canal de fluide (5) est accessible.

19. Échangeur de chaleur selon l'une quelconque des revendications 14 à 18, comprenant en outre un insert (13), qui est relié mécaniquement à au moins l'un des deux éléments de plaque, l'insert étant réalisé sous la forme d'un élément de renforcement, d'un absorbeur de choc ou d'un élément de fixation.

20. Échangeur de chaleur selon l'une quelconque des revendications 14 à 19, dans lequel l'insert réalisé sous la forme d'un absorbeur de choc est intégré dans l'échangeur de chaleur, de telle sorte que l'absorbeur de choc peut absorber partiellement par déformation une composante de force qui agit sur l'échangeur de chaleur avec un angle par rapport à son plan principal.

21. Échangeur de chaleur selon l'une quelconque des revendications 19 et 20, dans lequel l'insert réalisé sous la forme d'un absorbeur de choc comprend des fibres, de l'acier et une matrice en polymère.

22. Échangeur de chaleur selon l'une quelconque des revendications 14 à 21, dans lequel le canal de fluide (5) est réalisé avec des sections droites (14) et des sections courbes (15), notamment dans lequel le canal de fluide s'étend en forme de méandres le long de l'échangeur de chaleur, l'entrée de fluide (8a) et la sortie de fluide (8b) étant réalisées à des extrémités opposées du canal de fluide.

23. Échangeur de chaleur selon l'une quelconque des revendications 19 à 22, dans lequel au moins l'un des éléments de plaque est formé de telle sorte qu'il peut délimiter, conjointement avec l'insert, au moins l'une des sections droites du canal de fluide.

24. Échangeur de chaleur selon l'une quelconque des revendications 14 à 23, dans lequel une première section du canal de fluide s'étend depuis le premier élément de plaque vers l'environnement et une deuxième section du canal de fluide s'étend depuis le deuxième élément de plaque vers l'environnement.

25. Échangeur de chaleur selon l'une quelconque des revendications 14 à 24, dans lequel le matériau du deuxième élément de plaque est différent du matériau du premier élément de plaque, un matériau plus robuste mécaniquement étant choisi pour l'un des éléments de plaque, notamment l'acier, et un matériau plus conducteur thermiquement, tel que Al ou Cu, pour l'autre élément de plaque.

26. Échangeur de chaleur selon l'une quelconque des revendications 14 à 25, dans lequel le deuxième élément de plaque central comprend un matériau plus stable mécaniquement, notamment l'acier, tandis que les éléments de plaque extérieurs sont réalisés avec des matériaux plus conducteurs de chaleur, tels que notamment Al ou Cu.

27. Échangeur de chaleur selon l'une quelconque des revendications 14 à 26, dans lequel l'adhésif est chargé avec des particules métalliques et peut être chauffé au moyen de micro-ondes, d'ondes ultrasonores ou par induction.

28. Véhicule automobile, comportant un échangeur de chaleur (1) selon l'une quelconque des revendications précédentes, dans lequel l'échangeur de chaleur est agencé et fixé sur le véhicule automobile de telle sorte qu'il peut être balayé par le vent de circulation.

29. Véhicule automobile selon la revendication 28, dans lequel l'échangeur de chaleur est agencé et fixé sur le véhicule automobile de telle sorte que l'axe longitudinal d'une ou plusieurs des sections droites (14) du canal de fluide (5) forme un angle inférieur à 30° avec la direction du vent de circulation.
